# EUROPÄISCHE PATENTSCHRIFT

(11) **EP 1 613 800 B1**
(45) Veröffentlichungstag und Bekanntmachung des Hinweises auf die Patenterteilung: **30.09.2009**
(21) Anmeldenummer: 04726154.0
(22) Anmeldetag: 07.04.2004
(51) Int. Cl.: D03C 1/16, D03D 49/02

(54) **ANTRIEB FÜR WEBSCHÄFTE EINER WEBMASCHINE**
DRIVE FOR HEALD FRAMES OF A LOOM
ENTRAINEMENT POUR DES CADRES DE LISSES D'UN METIER A TISSER

(30) Priorität: 17.04.2003 DE 10318806; 17.04.2003 DE 10318809
(43) Veröffentlichungstag der Anmeldung: 11.01.2006
(73) Patentinhaber: Picanol N.V., 8900 Ieper (BE)
(72) Erfinder: SAMPERS, Dirk, B-8640 Oostvleteren (BE)
(74) Vertreter: Patentanwälte Ruff, Wilhelm, Beier, Dauster & Partner
(86) Internationale Anmeldenummer: PCT/EP2004/003704
(87) Internationale Veröffentlichungsnummer: WO 2004/092465

(56) Entgegenhaltungen:
- EP-A- 0 742 298
- US-A- 5 642 758

## Beschreibung

Die Erfindung betrifft einen Antrieb für Webschäfte einer Webmaschine.

Der Antrieb von Webschäften für eine Webmaschine wird üblicherweise von einem Hauptantriebsmotor abgeleitet, der eine Hauptantriebswelle antreibt, die ihrerseits eine Weblade antreibt. Zum Antrieb der Webschäfte wird ein Getriebe benötigt, das meist in ein Seitenteil des Rahmens der Webmaschine integriert ist und das die Antriebsbewegung auf ein Dobby, einen Nockenantrieb, einen Exzentermotorantrieb, eine Schaftmaschine oder einen Kurbelwellenantrieb überträgt, der mittels Schubstangen und Übertragungselementen mit den Webschäften verbunden ist.

Bei einer bekannten Bauart (EP-A 0742298) ist ein Gehäuse vorgesehen, dass mit einem Paar gegenüberliegender Öffnungen versehen ist, in die Lager eingesetzt sind, in denen eine durchgehende Antriebswelle der Webmaschine gelagert ist. Diese Antriebswelle treibt Schwingarme mittels Nockenscheiben an.

Der Erfindung liegt die Aufgabe zugrunde, einen Antrieb der eingangs genannten Art zu verbessern.

Diese Aufgabe wird dadurch gelöst, dass wenigstens ein Antriebsmotor, Antriebselemente, die Rotationsbewegungen des Antriebsmotors in lineare Bewegungen umformen, und Übertragungselemente, die mit Webschäften verbunden sind, als eine Baueinheit ausgebildet sind.

Der erfindungsgemäße Antrieb für Webschäfte bildet eine Baueinheit und ist deshalb unabhängig von der Webmaschine herstellbar und auf seine Funktionsfähigkeit überprüfbar, bevor er mit der Webmaschine zusammengebaut wird. Da zwischen dem Antrieb der Webmaschine und dem Antrieb für die Schäfte keine Kräfte übertragen werden, muss der Konstrukteur einer Webmaschine nur berücksichtigen, dass ausreichend Platz für den Antrieb der Webschäfte zur Verfügung steht. Darüber hinaus muss er wenig Rücksicht auf die Gestaltung des Antriebs der Webschäfte nehmen. Es können an einer im übrigen gleichen Webmaschine unterschiedliche Antriebe für die Webschäfte vorgesehen werden, beispielsweise eine Schaftmaschine, ein Dobby, ein Nockenantrieb, ein Exzenterantrieb oder ein Kurbelantrieb. Der Antrieb für die Webschäfte kann für eine Reparatur oder einen Ersatz ausgetauscht werden, so dass die Stillstandszeiten einer Webmaschine verkürzt werden können.

In Ausgestaltung der Erfindung wird vorgesehen, dass die Baueinheit eine Tragkonstruktion besitzt, welche den Antriebsmotor, die Antriebselemente und die Übertragungselemente aufnimmt und die mit Einrichtungen zum Befestigen an einem Rahmen einer Webmaschine versehen ist. Die Befestigung kann über Dämpfungselemente, beispielsweise gummielastische Blöcke, erfolgen, da keine Antriebskräfte zu übertragen sind. Dadurch können gegenseitige Beeinflussungen durch Vibrationen oder Schwingungen vermieden werden.

Bei einer anderen Ausführungsform der Erfindung wird vorgesehen, dass die Baueinheit eine Tragkonstruktion besitzt, welche den Antriebsmotor, die Antriebselemente und die Übertragungselemente aufnimmt und mit Einrichtungen zum Aufstellen auf einem Boden versehen ist.

In weiterer Ausgestaltung der Erfindung wird vorgesehen, dass die Tragkonstruktion mit Führungen versehen ist, die die Webschäfte führen. Bei dieser Ausgestaltung ist die gesamte Fachbildungseinrichtung einschließlich der Webschäfte eine von der Webmaschine getrennt herstellbare Baueinheit, die getrennt von der Webmaschine zu dem Aufstellungsort gebracht und dort aufgebaut und montiert werden kann.

Um die gesamte Fachbildungseinrichtung vollständig unabhängig von dem Rest der Webmaschine machen zu können, wird gemäß einer Ausführungsform der Erfindung eine als Tragkonstruktion ausgebildete Baueinheit vorgesehen, die Antriebselemente für Webschäfte enthält und die Führungen für die Webschäfte aufweist.

Um einen Antrieb zu schaffen, der möglichst unabhängig von den konstruktiven Gegebenheiten der Webmaschine ist, wird in Ausgestaltung der Erfindung vorgesehen, dass die Antriebswelle mittels eines eigenen Antriebsmotors angetrieben ist, dessen Motorachse parallel zur Antriebswelle verläuft und der zwischen der Antriebswelle und dem Hebelsystem in einem Bereich angeordnet ist, der von Verbindungsstangen überbrückt ist, die die Antriebselemente mit dem Hebelsystem verbinden.

Da ein von dem Hauptantriebsmotor unabhängiger Antriebsmotor für den Antrieb der Webschäfte eingesetzt wird, besteht schon von vornherein eine konstruktive Freiheit. Da dieser Antriebsmotor zwischen der Antriebswelle der Antriebselemente und dem Hebelsystem angeordnet wird, ist er an einer bisher ungenutzten Stelle angeordnet, so dass durch ihn kein zusätzlicher Bauraum verbraucht wird. Der Antriebsmotor vergrößert den Bauraum nicht, der für den gesamten Antrieb benötigt wird. Die Anordnung des Antriebsmotors beeinträchtigt somit die Konstruktion der Webmaschine nicht. Diese Baueinheit lässt sich unabhängig von der Webmaschine herstellen und einer Funktionsprüfung unterziehen. Die Baueinheit kann selbstverständlich für den Transport und für die spätere Montage an oder in einer Webmaschine wieder zerlegt und an der Webmaschine erneut zusammengesetzt werden.

In Ausgestaltung der Erfindung wird vorgesehen, dass die Verbindungsstangen im Wesentlichen horizontal verlaufen und oberhalb oder unterhalb des Antriebsmotors angeordnet sind. In weiterer Ausgestaltung der Erfindung wird vorgesehen, dass die Antriebswelle, die Antriebselemente, die Verbindungsstangen, das Hebelsystem und der Antriebsmotor in einem als Tragkonstruktion gestalteten Gehäuse angeordnet sind. Vorzugsweise wird dabei vorgesehen, dass das Gehäuse wenigstens zwei Teile aufweist, wobei an einem das Hebelsystem aufnehmenden Teil ein Teil angebracht ist, das den Antriebsmotor enthält. Diese beiden Teile des Gehäuses können nach einer Funktionsprüfung wieder getrennt und erst an einer Webmaschine wieder zusammengefügt werden.

Vorteilhafterweise wird weiter vorgesehen, dass die Teile zu einem geschlossenen Gehäuse zusammenfügbar sind, dass zur Aufnahme eines gemeinsamten Ölbades dient. Bei dieser Ausführungsform wird vorteilhafterweise weiter vorgesehen, das der Antriebsmotor mit einem vorzugsweise zylindrischen Motorgehäuse versehen ist, das dichtend in das Teil eingesetzt ist. Damit wird verhindert, dass aus diesem Gehäuseteil Öl austritt oder Staub in das Gehäuse eintritt. Der insgesamt in das Gehäuse integrierte Antriebsmotor wird vorzugsweise mittels einer Ölkühlung gekühlt, da er weitestgehend nicht mit der Umgebungsluft in Kontakt ist. Für das Kühlen wird vorzugsweise das Öl des Ölbades verwendet.

Weitere Merkmale und Vorteile der Erfindung ergeben sich aus der nachfolgenden Beschreibung der in den Zeichnungen dargestellten Ausführungsformen und den Unteransprüchen.
- Fig. 1: zeigt einen Schnitt entlang der Linie I-I der Fig. 2 durch einen erfindungsgemäßen Antrieb für Webschäfte,
- Fig.2: eine perspektivische Ansicht des Antriebs nach Fig. 1,
- Fig. 3: eine teilweise Draufsicht auf einen Teil des Antriebs und eine Webmaschine,
- Fig. 4 bis 8: teilweise geschnittene Draufsichten, ähnlich Fig. 3 auf abgewandelte Ausführungsformen,
- Fig. 9: einen Schnitt, ähnlich Fig. 1 durch eine Ausführungsform mit in Linearführungen geführten Übertragungselementen und mit an der Tragkonstruktion des Antriebs angebrachten Führungen für Webschäfte,
- Fig. 10, 11 und 12: Schnitte, ähnlich Fig. 9 durch Ausführungsformen mit abgewandelten Gestaltungen der Antriebselemente,
- Fig. 13: einen Schnitt, ähnlich Fig. 1 durch einen Antrieb mit nockenbetätigten Antriebselementen,
- Fig. 14: einen Schnitt, ähnlich Fig. 1 durch eine Ausführungsform mit mehr als zwei Übertragungselementen,
- Fig. 15: einen Schnitt, ähnlich Fig. 14 durch eine Ausführungsform, bei welcher die Tragkonstruktion unterteilt ist,
- Fig. 16: einen Schnitt ähnlich Fig. 1 durch einen Antrieb mit zwei Antriebsmotoren,
- Fig. 17: einen Schnitt entlang der Linie II-II der Fig. 18 durch einen Antrieb für Webschäfte einer Webmaschine,
- Fig. 18: einen Schnitt entlang der Linie III-III der Fig. 17,
- Fig. 19: in kleinerem Maßstab eine perspektivische Ansicht des Antriebs nach Fig. 17 und 18 und
- Fig. 20: einen Schnitt, ähnlich Fig. 17 durch eine weitere Ausführungsform.

Der in Fig. 1 bis 3 dargestellte Antrieb besitzt eine Antriebswelle 10, die über eine Getriebestufe 11 von einem Antriebsmotor 12 angetrieben wird. Die als Exzenterwelle ausgebildete Antriebswelle 10 ist an Antriebselemente 13 angeschlossen, die aus einem System gebildet sind, durch das die Drehbewegung des Antriebsmotors 12 und der Antriebswelle 10 in eine lineare Bewegung umgeformt werden. Die Antriebselemente 13 sind mittels Übertragungselementen 14 mit Webschäften 15 verbunden. Die Webschäfte 15 sind in nicht näher dargestellter Weise in Führungen einer Webmaschine geführt. Von dieser Webmaschine sind nur die beiden Seitenteile 16, 17 dargestellt. Darüber hinaus sind in Fig. 3 noch ein Kettbaum 18 eine Warenbaum 19 angedeutet.

Die Antriebselemente 13 sind in einem Gehäuse 20 untergebracht, das im Bereich zwischen den Seitenteilen 16, 17 einen flachen, rechteckigen Querschnitt aufweist. Im Bereich der Antriebswelle 10 besitzt das Gehäuse 20 einen nach oben vergrößerten Bereich. Das Gehäuse 20 ist insgesamt nach außen abgedichtet, so dass es in seinem Bodenbereich ein Ölbad 22 aufnehmen kann. Die Getriebestufe 11 ist in einem Getriebegehäuse 23 untergebracht, das außen an das Gehäuse 20 in dem Bereich der Antriebswelle 10 des Antriebs der Webschäfte angeflanscht ist. An diesem Getriebegehäuse 23 ist der Antriebsmotor 12 angebracht. Das Gehäuse 20 ist in dem Bereich, in dem die Übertragungselemente 14 nach außen geführt sind, mit Dichtungselementen 24 abgedichtet, die ein Austreten von Öl aus dem Gehäuse 20 und ein Eindringen von Staub in das Gehäuse 20 verhindern. In dem eine größere Höhe aufweisendem Bereich ist das Gehäuse 20 mit einem in Fig. 1 gestrichelt dargestellten lösbaren Deckel 25 versehen. Das Gehäuse 20 mit dem daran angebrachten Antriebsmotor 12, der Getriebestufe 11, den Antriebselementen 13 und den Übertragungselementen 14 bildet eine vorgefertigte Baueinheit. Diese Baueinheit kann in dem Herstellerwerk, das nicht das Herstellerwerk der Webmaschine sein muss, vorgefertigt und auf ordnungsgemäße Funktion überprüft werden. Die Baueinheit wird in eine Webmaschine eingebaut oder an die Webmaschine angebaut, wobei sie einteilig oder aber auch mehrteilig angeliefert werden kann.

Bei dem Ausführungsbeispiel nach Fig. 1 bis 3 ist das Gehäuse mit Befestigungseinrichtungen in Form von umlaufenden Flanschen 26, 27 versehen, mit denen es mittels Schrauben an den Seitenteilen 16, 17 der Webmaschine angebracht werden kann. Dabei können zwischen den Seitenteilen 16, 17 und den Flanschen 26, 27 Dämpfungsmittel, insbesondere gummielastische Blöcke, angeordnet werden, so dass der Antrieb der Webschäfte 15 von der übrigen Webmaschine derart entkoppelt ist, dass Vibrationen oder Schwingungen odgl. nicht gegenseitig übertragen werden.

Als Tragkonstruktion für die Baueinheit dient bei dem Ausführungsbeispiel nach Fig. 1 bis 3 ein geschlossenes Gehäuse 20. Bei einer abgewandelten Ausführungsform wird vorgesehen, dass das geschlossene Gehäuse auf den Bereich beschränkt ist, in welchem sich die Antriebswelle befindet. Der übrige Bereich ist offen, so dass auch dort kein Ölbad vorhanden ist. Bei dieser Ausführungsform kann die Tragkonstruktion auch mehrteilig ausgeführt sein. Die Tragkonstruktion kann in Teilen zerlegt zu der Webmaschine gebracht und dort zusammengebaut werden.

Da die den Antrieb für die Webschäfte 15 bildende Baueinheit von der übrigen Webmaschine weitgehend unabhängig ist, kann sie in vielfältigen Anordnungen ausgeführt werden, insbesondere bezüglich der Ausbildung der Antriebselemente 13 und der Anordnung des Antriebsmotors 12, wie das in Fig. 4 bis 8 dargestellt ist. Bei dem Ausführungsbeispiel nach Fig. 4 ist der Antriebsmotor 12 mit seinem Getriebegehäuse 28 spiegelbildlich zu der Ausführungsform nach Fig. 3 angeordnet. Die Getriebestufe 11 ist in einem entsprechend gestalteten Getriebegehäuse 28 angeordnet. Bei der Ausführungsform nach Fig. 5 ist der Antriebsmotor nicht seitlich von dem Gehäuse 20 abragend angeordnet, sondern in Verlängerung des Gehäuses 20. Die in einem Getriebegehäuse 30 untergebrachte Getriebestufe 29 enthält ein Zwischenrad.

Bei der Ausführungsform nach Fig. 6 ist der Antriebsmotor 12 um 90° gedreht bezüglich der Antriebswelle 10 des Antriebes der Webschäfte gedreht angeordnet. Ergänzend zu der Getriebestufe 11 ist deshalb noch eine Kegelradgetriebestufe 32 vorgesehen. Diese beiden Getriebestufen einschließlich ihrer Getriebegehäuse sind an dem Gehäuse 20 angebracht und gehören zu der Baueinheit.

Bei der Ausführungsform nach Fig. 7 ist der Antriebsmotor koaxial zu der Antriebswelle 10 des Antriebes der Webschäfte angeordnet und mit dieser mittels einer elastischen Kupplung 33 verbunden.

Die große konstruktive Freiheit zeigt sich auch daran, dass das Gehäuse 20 auch so angeordnet werden kann, dass es über das gegenüberliegende Seitenteil 17 hinausragt, wie das in Fig. 8 dargestellt ist.

Bei der Ausführungsform nach Fig. 9 enthält die Baueinheit auch die Webschäfte 15 und Führungen 34, 35 für die Webschäfte 15. Die Antriebselemente 13 sind mit Übertragungselementen 36 verbunden, die in Linearführungen 37 geführt sind, die in die Oberseite des Gehäuses 38 eingesetzt sind. Die Webschäfte 15 besitzen Verbindungsmittel, die mit den hakenförmigen Enden der Übertragungselemente 36 in Eingriff bringbar sind. Hierzu werden die Webschäfte 15 abgesenkt und dann quer verschoben, bis die Verbindungsmittel der Webschäfte 15 mit den hakenförmigen Enden der Übertragungselemente 36 in Eingriff sind. Um diese Bewegung zu ermöglichen, ist die Führung 35 in horizontaler Richtung verstellbar.

Die Führungen 34, 35 mit ihren Haltern 39, 40 sind bei einer bevorzugten Ausführungsform lösbar an dem Gehäuse 38 angebracht, so dass die Führungen 34, 35 und danach die Webschäfte 15 erst dann angebracht werden, wenn die Webmaschine aufgebaut wird. Die von dem Gehäuse 38 gebildete Baueinheit kann zusammen mit den Führungen 34, 35 von der Webmaschine entfernt werden.

Das Gehäuse 38 ist mit Stützen 41, 42 versehen, mit denen es auf einem Boden aufsteht, so dass die Baueinheit völlig unabhängig von der übrigen Webmaschine ist.

Bei einer abgewandelten Ausführungsform wird das Gehäuse 38 an den Seitenteilen 16, 17 der Webmaschine angebracht, wie dies in Fig. 10 dargestellt ist. Auch in diesem Fall werden zweckmäßigerweise Dämpfungselemente zwischengefügt, insbesondere gummielastische Blöcke.

Wie in Fig. 9, 10, 11 und 12 dargestellt ist, können die Antriebselemente 13 in vielfältiger Weise gestaltet werden, beispielsweise um bestimmte Bewegungsverläufe zu erzielen oder um bestimmten sonstigen baulichen Gegebenheiten Rechnung zu tragen. Bei dem Ausführungsbeispiel nach Fig. 11 ist beispielsweise vorgesehen, dass das Getriebegehäuse 23 mit der Getriebestufe und dem Antriebsmotor 12 ebenso wie die Antriebswelle 10 relativ hoch angeordnet sind. Die Antriebselemente befinden sich deshalb im Wesentlichen in dem unteren Bereich des Gehäuses 38, der durch eine stirnseitige Tür oder einen Deckel 43 zugänglich ist.

Bei der Ausführungsform nach Fig. 12 sind die Übertragungselemente 13 so gestaltet, dass in dem unteren Bereich des Seitenteils 16 nur eine relativ kleine Aussparung benötigt wird.

Um Probleme mit der Ausrichtung zu vermeiden, wird es auch bei den Ausführungsbeispielen nach Fig. 10, 11 und 12, bei welchen Linearführungen 37 für die Übertragungselemente 36 eingesetzt sind, zweckmäßig sein, ebenfalls Führungen 34, 35 an dem Gehäuse 38 anzubringen, die die Webschäfte 15 führen.

Wie in Fig. 13 dargestellt ist, kann anstelle eines Dobby odgl. auch ein Nockenantrieb 44 vorgesehen werden. Alle übrigen Elemente können nahezu identisch mit dem Ausführungsbeispiel nach Fig. 1 ausgebildet sein, insbesondere der Antriebsmotor 12 mit der Getriebestufe 11 und das Gehäuse 20 mit den Übertragungselementen 14 und den Dichtungselementen 24.

Wenn aufgrund einer größeren Maschinenbreite schwerere Webschäfte eingesetzt werden, so kann es zweckmäßig sein, diese mehrfach mittels Übertragungselementen 14 an die Antriebselemente anzuschließen, wie dies in Fig. 14 dargestellt ist. Im übrigen ist die Ausführungsform nach Fig. 14 identisch mit der Ausführungsform nach Fig. 1 bis 3, so dass auf die dortigen Ausführungen verwiesen wird.

Wie schon angedeutet wurde, ist es natürlich nicht notwendig, dass das Gehäuse 20 aus einem Stück hergestellt wird, d.h. einen einteiligen Boden oder Seitenwände odgl. aufweist. Bei dem Ausführungsbeispiel nach Fig. 15 ist vorgesehen, dass zwischen einem Gehäuseteil 45, an welchem das Getriebegehäuse 23 mit der Getriebestufe und dem Antriebsmotor 12 angebracht sind und in welchem die Antriebswelle 10 gelagert ist, und einem Gehäuseteil 46, welches sich zwischen den Seitenteilen 16, 17 der Webmaschine befindet und aus welchem die Übertragungselemente 14 herausragen, ein Zwischenstück 47 angeordnet. Die Gehäuseteile 45, 46 und 47 sind beispielsweise mittels Flanschverbindungen miteinander verbunden, d.h. miteinander verschraubt. Der Zusammenbau der Baueinheit erfolgt bei der Montage der Webmaschine.

Wie vorstehend schon erwähnt wurde, können zum Umformen der Rotationsbewegungen des Antriebsmotors in eine Linearbewegung alle bekannten Einrichtungen vorgesehen werden, d.h. Dobbys, Nockenantriebe oder Exzenterantriebe oder Kurbelantriebe oder sonstige Schaftmaschinen odgl.. Die vorstehend erläuterten Ausführungsbeispiele können selbstverständlich auch miteinander kombiniert werden. Beispielsweise können auch Führungen für die Webschäfte 15 an den Gehäusen 20 angebracht werden, wenn keine Linearführungen vorgesehen sind. Das Getriebegehäuse 23 oder 28 oder 30 kann einstückig mit dem Gehäuse 20 ausgeführt sein.

Auf der Baueinheit, insbesondere auf dem Gehäuse 20, 38 können weitere Einheiten angebracht werden, beispielsweise eine Kettfadenwächtereinrichtung, eine Kanteneinrichtung, eine Schneideinrichtung odgl..

Es ist auch im Rahmen der Erfindung, wenn mehrere Antriebsmotoren für den Antrieb der Webschäfte vorgesehen werden. Bei dem Ausführungsbeispiel nach Fig. 16 ist vorgesehen, dass innerhalb eines gemeinsamen Gehäuses 20 für die Webschäfte zwei Gruppen von Antriebselementen 13, 13' vorgesehen sind, die jeweils einer eigenen Antriebswelle 10, 10' zu geordnet sind. Die Antriebswellen 10, 10' werden jeweils über eine Getriebestufe 11, 11', die sich in einem Getriebegehäuse 23, 23' befindet, von einem Antriebsmotor 12, 12' angetrieben. Bei einer weiter abgewandelten Ausführungsform wird vorgesehen, dass für jeden Webschaft ein Antriebselement mit einem eigenen Antriebsmotor vorgesehen ist.

Der in Fig. 17 bis 19 dargestellte Antrieb besitzt ebenfalls einen von einem Hauptantriebsmotor einer Webmaschine unabhängig betreibbaren Antriebsmotor 50, der über ein Getriebe 51 eine Antriebswelle 52 antreibt, die mit einer Vielzahl von Antriebselementen versehen ist. Das Getriebe 51 ist vorzugsweise in einem Getriebegehäuse angeordnet. Die Rotationsbewegungen der Antriebswelle 52 werden über Antriebselemente 53 in lineare Bewegungen umgeformt. Diese linearen Bewegungen werden mittels eines Hebelsystems 54. als Auf- und Abbewegungen auf Webschäfte 15 übertragen. Die Antriebselemente 53 enthalten eine Antriebsstange 56, die an einen Schwenkhebel 57 angelenkt ist, der um eine Achse 58 schwenkbar ist. An den Schwenkhebel 57 greift eine Verbindungsstange 59 an, die die Antriebselemente 53 mit dem Hebelsystem 54 verbindet. Die Verbindungsstange 59 greift an einen um eine stationäre Achse 60 schwenkbaren Winkelhebel 61 an, an den eine Stange 62 angelenkt ist, die die Schwenkbewegung des Winkelhebels 61 als Auf- und Abbewegung auf ein mit einem Haken versehenes Verbindungselement 36 überträgt, das in einer Linearführung 37 in vertikaler Richtung geführt ist. Der Winkelhebel 61 weist einen nach unten verlängerten Schenkel auf, der über eine Übertragungsstange 65 an einen um eine Achse 66 verschwenkbar gelagerten Winkelhebel 67 angelenkt ist. An den Winkelhebel 67 ist eine Stange 68 angelenkt, die die Schwenkbewegung in eine Auf- und Abbewegung eines mit einem Haken versehenen Verbindungselementes 36 überträgt, das in einer Linearführung 37 in vertikaler Richtung beweglich geführt ist. Bei Bedarf können zwischen dem Winkelhebel 61 und dem Winkelhebel 67 weitere um Schwenkachsen verschwenkbare Winkelhebel entsprechend dem Winkelhebel 67 an die Übertragungsstange 65 angelenkt und über Stangen und Verbindungselemente mit dem Webschaft 15 verbunden werden. In der Praxis sind eine Vielzahl von Webschäften 15 hintereinander angeordnet, beispielsweise insgesamt acht, für die jeweils eigene Antriebselemente 53 und Hebelsysteme 54 vorgesehen sind, die zum Teil gegensinnig von der gemeinsamen Antriebswelle 52 bewegt werden.

Der Antriebsmotor 50, die Antriebswelle 52, die Antriebselemente 53, die Verbindungsstange 59 und das Hebelsystem 54 sind in einer gemeinsamen Tragkonstruktion untergebracht, so dass sie eine Baueinheit bilden, die weitgehend von der übrigen Webmaschine unabhängig ist. Bei dem Ausführungsbeispiel ist die Tragkonstruktion ein Gehäuse 71, das bis auf die Linearführungen 37 geschlossen ist. Die Verbindungselemente 36 sind derart in den Linearführungen 37 geführt, dass der Gehäuseinnenraum abgedichtet ist. In dem unteren Bereich des Gehäuses 71 ist ein schraffiert angedeutetes Ölbad 72 vorgesehen. Die Abdichtung im Bereich der Linearführungen 37 ist derart, dass kein Öl nach außen dringt und kein Staub in den Innenraum des Gehäuses 71 gelangen kann.

Das Gehäuse 71 besteht aus einem Teil 73, das sich zwischen zwei Seitenteilen 16, 17 einer Webmaschine erstreckt, und außerhalb des Bereichs der Seitenteile 16, 17 befindlichen Teilen 76, 77. Das Teil 76 nimmt die Antriebswelle 52 und die Antriebselemente 53 auf. Das Teil 77 ist zwischen den Teilen 73 und 76 angeordnet und nimmt den Antriebsmotor 50 auf, dessen Motorachse parallel zu der Antriebswelle 52 verläuft. Wie insbesondere aus Fig. 18 und 19 zu ersehen ist, ist der im Wesentlichen innerhalb des Teils 77 untergebrachte Antriebsmotor 50 in einem Bereich untergebracht, der für keine anderen Bauteile benötigt wird, so dass der Antriebsmotor 50 keinerlei zusätzlichen Raum beansprucht. Der Antriebsmotor 50 besitzt ein zylindrisches Außengehäuse, das dichtend in das Teil 77 eingesetzt ist, so dass in diesem Bereich kein Öl ausdringen oder Staub eindringen kann. Wie aus Fig. 18 und 19 zu ersehen ist, besitzt das Teil 77 eine etwas geringere Breite, so dass der Antriebsmotor 50 teilweise aus diesem Teil 77 nach außen ragt. Der Antriebsmotor 10 kann mit dem Öl des Ölbades 72 gekühlt werden.

Das Teil 77 ist mit Flanschen versehen, an denen es mit den Teilen 73 und 76 des Gehäuses 71 verbunden ist. Darüber hinaus dient der Flansch des Teils 77 auch zum Anbringen der gesamten Tragkonstruktion an einem Seitenteil der Webmaschine.

Um die Montage der Baueinheit an der Webmaschine zu erleichtern wird die Baueinheit bevorzugt in zwei Teilen angeliefert, d.h. dem Teil 73 mit den darin untergebrachten Bauteilen und die vormontierten Teile 76, 77 mit den darin untergebrachten Bauteilen. Hierzu gehört auch der Winkelhebel 61, der um die Achse 60 verschwenkbar ist, die in dem Teil 77 des Gehäuses 71 gehalten ist. Beim Zusammenbau sind dann die Stangen 62 und die Übertragungsstange 65 an den Winkelhebel 61 anzuschließen.

Bei einer abgewandelten Ausführungsform wird vorgesehen, dass die Teile 76, 77 des Gehäuses 71 einteilig ausgeführt sind. Bei dem Ausführungsbeispiel nach Fig. 17 bis 18 laufen die Verbindungsstangen 59 zwischen den Antriebselementen 53 und dem Hebelsystem 54 im Wesentlichen horizontal oberhalb des Antriebsmotors 50, so dass ausreichend Raum vorhanden ist, um den Antriebsmotor 50 unterzubringen. Das Getriebegehäuse des Getriebes 51 kann einteilig mit einem der Teile 16, 17 ausgeführt sein.

Wie in Fig. 20 dargestellt ist, wird in gleicher Weise ein ausreichender Platz für den Antriebsmotor 50 im Bereich zwischen der Antriebswelle 52' und dem Hebelsystem 54' geschaffen, wenn die Verbindungsstangen 59' unterhalb des Antriebsmotors 50 ebenfalls im Wesentlichen horizontal verlaufend angeordnet sind. Mit der Ausnahme, dass die Antriebswelle 52' höher angeordnet ist und die Antriebsstangen 56' und die Schwenkhebel 57' der Antriebselemente 53' nach unten gerichtet sind, gibt es keine wesentlichen Unterschiede zur Ausführungsform nach Fig. 17 bis 19, so dass auf die dortige Beschreibung verwiesen wird. Auch bei dem Ausführungsbeispiel nach Fig. 20 können die Teile 76, 77 des Gehäuses 71 einteilig ausgebildet sein.

Bei einer abgewandelten Ausführungsform sind das Hebelsystem und die Verbindungselemente zu den Webschäften entsprechend der EP 742298 ausgebildet. Das als Tragkonstruktion gestaltete Gehäuse wird bevorzugt mit Dämpfungselementen, beispielsweise gummielastischen Dämpfungsblöcken, an den Seitenteilen 16, 17 der Webmaschine angebracht. Bei einer abgewandelten Ausführungsform ist nur in dem Teil 76, des Gehäuses 71 ein Ölbad vorgesehen. Die Teile 73 oder 77 enthalten kein Ölbad. In diesem Fall kann das Teil 77 auch als eine oben oder unten offene Tragkonstruktion ausgebildet sein.

Bei einer weiter abgewandelten Ausführungsform wird vorgesehen, dass die Antriebswelle 52 oder 52' in zwei oder mehr Teilstücke unterteilt ist, die jeweils von einem eigenen Antriebsmotor angetrieben werden. Dabei liegt es auch im Rahmen der Erfindung, dass zum Antrieb jedes einzelnen der Webschäfte 15 ein eigener Antriebsmotor vorgesehen wird.

Die Erfindung lässt sich praktisch bei jeder denkbaren Konstruktion von Antriebselementen realisieren, beispielsweise mittels Schaftantrieben, mittels Dobbys, mittels Nockenantrieben, mittels Exzenterantrieben oder mittels Kurbelantrieben odgl..

## Patentansprüche

1. Antrieb für Webschäfte einer Webmaschine, **dadurch gekennzeichnet, dass** wenigstens ein Antriebsmotor (12, 12', 50), Antriebselemente (13, 13', 53), die die Rotationsbewegung des Antriebsmotors in lineare Bewegungen umformen, und Übertragungselemente, die mit Webschäften (15) verbindbar sind, als eine Baueinheit ausgebildet sind.

2. Antrieb nach Anspruch 1, **dadurch gekennzeichnet, dass** die Baueinheit eine Tragkonstruktion besitzt, welche den Antriebsmotor (12, 12', 50), die Antriebselemente (13, 13', 53) und die Übertragungselemente (14, 54) aufnimmt und mit Einrichtungen (26, 27) zum Befestigen an einem Rahmen (16, 17) einer Webmaschine versehen ist.

3. Antrieb nach Anspruch 1, **dadurch gekennzeichnet, dass** die Baueinheit eine Tragkonstruktion besitzt, welche den Antriebsmotor (12, 12', 50), die Antriebselemente (13, 13', 53) und die Übertragungselemente (14, 54) aufnimmt und mit Einrichtungen (41, 42) zum Aufstellen auf einen Boden versehen ist.

4. Antrieb nach einem der Ansprüche 1 bis 3, **dadurch gekennzeichnet, dass** die Tragkonstruktion ein ein- oder mehrteiliges Gehäuse (20, 38; 45, 46, 47; 73, 76, 77) ist, an welchem der Antriebsmotor (12, 12', 50) angebracht ist und welches die Antriebselemente (13, 13') und die Übertragungselemente (14, 36, 53) aufnimmt, die aus dem Gehäuse herausragen.

5. Antrieb nach einem der Ansprüche 1 bis 4, **dadurch gekennzeichnet, dass** die Tragkonstruktion mit Führungen (34, 35) versehen ist, die die Webschäfte (15) führen.

6. Antrieb nach Anspruch 4, **dadurch gekennzeichnet, dass** das Gehäuse (20, 38, 71) nach außen abgedichtet ist und ein Ölbad enthält.

7. Antrieb nach einem der Ansprüche 1 bis 6, **dadurch gekennzeichnet, dass** der Antriebsmotor (12, 12', 50) mittels einer Getriebestufe (11, 11', 51) mit einer Antriebswelle (10, 10', 52) der Antriebselemente (13, 13', 53) verbunden ist.

8. Antrieb nach Anspruch 7, **dadurch gekennzeichnet, dass** das Getriebe (11, 11') in einem Getriebegehäuse (23, 23') außen an dem Gehäuse (20) angebracht ist.

9. Antrieb nach Anspruch 7, **dadurch gekennzeichnet, dass** das Getriebe (11, 11') innerhalb des Gehäuses (20) angeordnet ist.

10. Antrieb nach einem der Ansprüche 1 bis 6, **dadurch gekennzeichnet, dass** der Antriebsmotor (12, 12') direkt mit einer Antriebswelle (10, 10') der Antriebselemente (13, 13') verbunden ist.

11. Antrieb nach einem der Ansprüche 1 bis 10, **dadurch gekennzeichnet, dass** mehrere Antriebsmotoren (12, 12') für die Webschäfte (15) vorgesehen sind.

12. Antrieb nach einem der Ansprüche 1 bis 11, **dadurch gekennzeichnet, dass** eine als Tragkonstruktion ausgebildete Baueinheit vorgesehen ist, die Antriebselemente (13, 13') für Webschäfte (15) enthält und die Führungen (34, 35) für die Webschäfte (15) aufweist.

13. Antrieb nach einem der Ansprüche 1 bis 12 **dadurch gekennzeichnet, dass** die Antriebswelle (52, 52') mittels eines eigenen Antriebsmotors (50) angetrieben ist, dessen Motorachse parallel zur Antriebswelle (52, 52') verläuft und der zwischen der Antriebswelle und dem Hebelsystem (54, 54') in einem Bereich angeordnet ist, der von Verbindungsstangen (59, 59') überbrückt ist, die die Antriebselemente (53, 53') mit dem Hebelsystem (54, 54') verbinden.

14. Antrieb nach einem der Ansprüche 1 bis 13, **dadurch gekennzeichnet, dass** die Verbindungsstangen (59, 59') im Wesentlichen horizontal verlaufen und oberhalb oder unterhalb des Antriebsmotors (50) angeordnet sind.

15. Antrieb nach einem der Ansprüche 1 bis 14, **dadurch gekennzeichnet, dass** das Gehäuse (71) wenigstens zwei Teile (73; 76, 77) aufweist, wobei an einem das Hebelsystem aufnehmenden Teil (73) ein Teil (77) angebracht ist, das den Antriebsmotor (50) enthält.

16. Antrieb nach Anspruch 15, **dadurch gekennzeichnet, dass** die Teile (73, 76, 77) zu einem geschlossenen Gehäuse zusammenfügbar sind, das zur Aufnahme eines gemeinsamen Ölbades (72) dient.

17. Antrieb nach Anspruch 15, **dadurch gekennzeichnet, dass** der Antriebsmotor (50) mit einem vorzugsweise zylindrischen Motorgehäuse versehen ist, das dichtend in ein Teil (77) eines Gehäuses (71) eingesetzt ist.

18. Antrieb nach Anspruch 17, **dadurch gekennzeichnet, dass** der Antriebsmotor (50) in einem Teil (77) des Gehäuses (71) untergebracht ist, das zwischen einem die Antriebswelle (52, 52') aufnehmenden Teil (76) und einem das Hebelsystem aufnehmenden Teil (73) angeordnet ist.

19. Antrieb nach einem der Ansprüche 1 bis 18, **dadurch gekennzeichnet, dass** die Antriebswelle (52, 52'), die Antriebselemente (53, 53'), die Verbindungsstangen (59, 59'), die Hebelsysteme (54, 54') und der Antriebsmotor (50) in einem als Tragkonstruktion gestalteten Gehäuse (71) angeordnet sind.

20. Antrieb nach einem der Ansprüche 1 bis 19, **dadurch gekennzeichnet, dass** der Antriebsmotor (50) über ein Getriebe (51) mit der Antriebswelle (52, 52') verbunden ist, das in einem Getriebegehäuse angeordnet ist, das seitlich an das die Antriebswelle (52) aufnehmenden Teil (76) des Gehäuses (71) und das an den Antriebsmotor (50) aufnehmende Teil (77) des Gehäuses (71) angesetzt ist.

## Claims

1. Drive for heald frames of a weaving machine, **characterized in that** at least one drive motor (12, 12', 50), drive elements (13, 13', 53), which convert the rotational movement of the drive motor into linear movements, and transmission elements, which are connectable to heald frames (15), are designed as one structural unit.

2. Drive according to Claim 1, **characterized in that** the structural unit possesses a carrying structure which receives the drive motor (12, 12', 50), the drive elements (13, 13', 53) and the transmission elements (14, 54) and which is provided with devices (26, 27) for fastening to a framework (16, 17) of a weaving machine.

3. Drive according to Claim 1, **characterized in that** the structural unit possesses a carrying structure which receives the drive motor (12, 12', 50), the drive elements (13, 13', 53) and the transmission elements (14, 54) and which is provided with devices (41, 42) for setting up on a floor.

4. Drive according to one of Claims 1 to 3, **characterized in that** the carrying structure is a one-part or multi-part housing (20, 38; 45, 46, 47; 73, 76, 77), to which the drive motor (12, 12', 50) is attached and which receives the drive elements (13, 13') and the transmission elements (14, 36, 53) which project out of the housing.

5. Drive according to one of Claims 1 to 4, **characterized in that** the carrying structure is provided with guides (34, 35) which guide the heald frames (15).

6. Drive according to Claim 4, **characterized in that** the housing (20, 38, 71) is sealed off outwardly and contains an oil bath.

7. Drive according to one of Claims 1 to 6, **characterized in that** the drive motor (12, 12', 50) is connected to a driveshaft (10, 10', 52) of the drive elements (13, 13', 53) by means of a gear stage (11, 11', 51).

8. Drive according to Claim 7, **characterized in that** the gear (11, 11') is attached in a gear case (23, 23') to the housing (20) on the outside.

9. Drive according to Claim 7, **characterized in that** the gear (11, 11') is arranged inside the housing (20).

10. Drive according to one of Claims 1 to 6, **characterized in that** the drive motor (12, 12') is connected directly to a driveshaft (10, 10') of the drive elements (13, 13').

11. Drive according to one of Claims 1 to 10, **characterized in that** a plurality of drive motors (12, 12') for the heald frames (15) are provided.

12. Drive according to one of Claims 1 to 11, **characterized in that** a structural unit is provided which is designed as a carrying structure and which contains the drive elements (13, 13') for heald frames (15) and has the guides (34, 35) for the heald frames (15).

13. Drive according to one of Claims 1 to 12, **characterized in that** the driveshaft (52, 52') is driven by means of a specific drive motor (50), the motor axis of which runs parallel to the driveshaft (52, 52') and which is arranged between the driveshaft and the lever system (54, 54') in a region bridged by connecting rods (59, 59') which connect the drive elements (53, 53') to the lever system (54, 54').

14. Drive according to one of Claims 1 to 13, **characterized in that** the connecting rods (59, 59') run essentially horizontally and are arranged above or below the drive motor (50).

15. Drive according to one of Claims 1 to 14, **characterized in that** the housing (71) has at least two parts (73; 76, 77), a part (77) which contains the drive motor (50) being attached to a part (73) receiving the lever system.

16. Drive according to Claim 15, **characterized in that** the parts (73, 76, 77) can be assembled together to form a closed housing which serves for receiving a common oil bath (72).

17. Drive according to Claim 15, **characterized in that** the drive motor (50) is provided with a preferably cylindrical motor housing which is inserted sealingly into a part (77) of a housing (71).

18. Drive according to Claim 17, **characterized in that** the drive motor (50) is accommodated in a part (77) of the housing (71) which is arranged between a part (76) receiving the driveshaft (52, 52') and a part (73) receiving the lever system.

19. Drive according to one of Claims 1 to 18, **characterized in that** the driveshaft (52, 52'), the drive elements (53, 53'), the connecting rods (59, 59'), the lever systems (54, 54') and the drive motor (50) are arranged in a housing (71) configured as a carrying structure.

20. Drive according to one of Claims 1 to 19, **characterized in that** the drive motor (50) is connected to the driveshaft (52, 52') via a gear (51) which is arranged in a gear case which is placed laterally to that part (76) of the housing (71) which receives the driveshaft (52) and onto that part (77) of the housing (71) which receives the drive motor (50).

## Revendications

1. Entraînement pour des cadres de lisses d'un métier à tisser, **caractérisé en ce qu'**au moins un moteur d'entraînement (12, 12', 50), des éléments d'entraînement (13, 13', 53), qui convertissent le mouvement de rotation du moteur d'entraînement en mouvements linéaires, et des éléments de transfert qui peuvent être connectés à des cadres de lisses, sont réalisés sous forme d'une unité constructive.

2. Entraînement selon la revendication 1, **caractérisé en ce que** l'unité constructive possède une construction de support qui reçoit le moteur d'entraînement (12, 12', 50), les éléments d'entraînement (13, 13', 53), et les éléments de transfert (14, 54) et qui est pourvue de dispositifs (26, 27) pour la fixation à un cadre (16, 17) d'un métier à tisser.

3. Entraînement selon la revendication 1, **caractérisé en ce que** l'unité constructive possède une construction de support qui reçoit le moteur d'entraînement (12, 12', 50), les éléments d'entraînement (13, 13', 53), et les éléments de transfert (14, 54) et qui est pourvue de dispositifs (41, 42) pour la disposition sur un sol.

4. Entraînement selon l'une quelconque des revendications 1 à 3, **caractérisé en ce que** la construction de support est un boîtier en une ou plusieurs parties (20, 38 ; 45, 46, 47 ; 73, 76, 77), sur lequel le moteur d'entraînement (12, 12', 50) est monté, et qui reçoit les éléments d'entraînement (13, 13') et les éléments de transfert (14, 36, 53) qui dépassent hors du boîtier.

5. Entraînement selon l'une quelconque des revendications 1 à 4, **caractérisé en ce que** la construction de support est pourvue de guides (34, 35) qui guident les cadres de lisses (15).

6. Entraînement selon la revendication 4, **caractérisé en ce que** le boîtier (20, 38, 71) est rendu étanche vers l'extérieur et contient un bain d'huile.

7. Entraînement selon l'une quelconque des revendications 1 à 6, **caractérisé en ce que** le moteur d'entraînement (12, 12', 50) est connecté au moyen d'un étage de transmission (11, 11', 51) à un arbre d'entraînement (10, 10', 52) des éléments d'entraînement (13, 13', 53).

8. Entraînement selon la revendication 7, **caractérisé en ce que** la transmission (11, 11') est montée dans un boîtier de transmission (23, 23') à l'extérieur sur le boîtier (20).

9. Entraînement selon la revendication 7, **caractérisé en ce que** la transmission (11, 11') est disposée à l'intérieur du boîtier (20).

10. Entraînement selon l'une quelconque des revendications 1 à 6, **caractérisé en ce que** le moteur d'entraînement (12, 12') est connecté directement à un arbre d'entraînement (10, 10') des éléments d'entraînement (13, 13').

11. Entraînement selon l'une quelconque des revendications 1 à 10, **caractérisé en ce que** plusieurs moteurs d'entraînement (12, 12') sont prévus pour les cadres de lisses (15).

12. Entraînement selon l'une quelconque des revendications 1 à 11, **caractérisé en ce qu'**il est prévu une unité constructive réalisée sous forme de construction de support qui contient les éléments d'entraînement (13, 13') pour les cadres de lisses (15) et qui présente les guides (34, 35) pour les cadres de lisses (15).

13. Entraînement selon l'une quelconque des revendications 1 à 12, **caractérisé en ce que** l'arbre d'entraînement (52, 52') est entraîné au moyen d'au moins un moteur d'entraînement propre (50), dont l'axe de moteur s'étend parallèlement à l'arbre d'entraînement (52, 52') et qui est disposé entre l'arbre d'entraînement et le système de levier (54, 54') dans une région qui est surmontée par des tringles de connexion (59, 59') qui relient les éléments d'entraînement (53, 53') au système de levier (54, 54').

14. Entraînement selon l'une quelconque des revendications 1 à 13, **caractérisé en ce que** les tringles de connexion (59, 59') s'étendent essentiellement horizontalement et sont disposées au-dessus ou en dessous du moteur d'entraînement (50).

15. Entraînement selon l'une quelconque des revendications 1 à 14, **caractérisé en ce que** le boîtier (71) présente au moins deux parties (73 ; 76, 77), une partie (77) étant montée sur une partie (73) recevant le système de levier, et contenant le moteur d'entraînement (50).

16. Entraînement selon la revendication 15, **caractérisé en ce que** les parties (73, 76, 77) peuvent être assemblées pour former un boîtier fermé qui sert à recevoir un bain d'huile commun (72).

17. Entraînement selon la revendication 15, **caractérisé en ce que** le moteur d'entraînement (50) est pourvu d'un boîtier de moteur de préférence cylindrique, qui est inséré de manière hermétique dans une partie (77) d'un boîtier (71).

18. Entraînement selon la revendication 17, **caractérisé en ce que** le moteur d'entraînement (50) est monté dans une partie (77) du boîtier (71) qui est disposée entre une partie (76) recevant l'arbre d'entraînement (52, 52') et une partie (73) recevant le système de levier.

19. Entraînement selon l'une quelconque des revendications 1 à 18, **caractérisé en ce que** l'arbre d'entraînement (52, 52'), les éléments d'entraînement (53, 53'), les tringles de connexion (59, 59'), les systèmes de levier (54, 54') et le moteur d'entraînement (50) sont disposés dans un boîtier (71) configuré en tant que construction de support.

20. Entraînement selon l'une quelconque des revendications 1 à 19, **caractérisé en ce que** le moteur d'entraînement (50) est connecté à l'arbre d'entraînement (52, 52') par le biais d'une transmission (51) qui est disposée dans un boîtier de transmission qui est rapporté latéralement contre la partie (76) du boîtier (71) recevant l'arbre d'entraînement (52) et qui est rapporté à la partie (77) du boîtier (71) recevant le moteur d'entraînement (50).
